# EUROPÄISCHE PATENTSCHRIFT

(11) **EP 0 518 090 B1**
(45) Veröffentlichungstag und Bekanntmachung des Hinweises auf die Patenterteilung: **18.10.1995**
(21) Anmeldenummer: 92108540.3
(22) Anmeldetag: 20.05.1992
(51) Int. Cl.: G21F 9/16, G21F 9/14

(54) **Verfahren und Einrichtung zur Behandlung einer radioaktiven Abfallösung**
Process and device for treating a radioactive waste solution
Procédé et dispositif de traitement d'une solution résiduaire radioactive

(30) Priorität: 03.06.1991 DE 4118123
(43) Veröffentlichungstag der Anmeldung: 16.12.1992
(73) Patentinhaber: SIEMENS AKTIENGESELLSCHAFT, 80333 München (DE)
(72) Erfinder: Würtz, Rüdiger, Dr., W-8750 Aschaffenburg (DE)

(56) Entgegenhaltungen:
- EP-A- 0 007 236
- EP-A- 0 155 418
- FR-A- 2 262 854
- FR-A- 2 343 316
- FR-A- 2 344 934
- FR-A- 2 371 046
- FR-A- 2 374 728

## Beschreibung

Die Erfindung betrifft ein Verfahren zur Behandlung einer radioaktiven, insbesondere einer hochradioaktiven Abfallösung. Sie betrifft auch eine geeignete Einrichtung zur Behandlung einer radioaktiven, insbesondere einer hochradioaktiven Abfallösung.

In der DE 27 47 234 A1 ist ein Verfahren zum Kalzinieren radioaktiver Abfälle beschrieben. Anschließend können die kalzinierten Abfälle mit einer Glasfritte vermischt und geschmolzen werden. Dabei bildet sich eine Glasmasse, in der das radioaktive Material verteilt ist. Die Glasmasse ist gegen Auslaugen sehr widerstandsfähig.

In bestimmten kerntechnischen Anlagen fallen flüssige, hochradioaktive Abfälle an und/oder sie werden dort gelagert. Solche Abfälle müssen zur geordneten Beseitigung in ein glasartiges Produkt übergeführt werden. Vielfach ist am Entstehungsort solcher Abfälle keine Verglasungsanlage verfügbar. Es ist also entweder der Bau einer Anlage vor Ort notwendig, oder der Abfall muß zu einer geeigneten Verglasungsanlage transportiert werden. Für den Transport einer hochradioaktiven Flüsigkeit sind hohe Sicherheitsanforderungen an den Behälter und die Transporteinrichtung zu erfüllen. Der Bau vieler Verglasungsanlagen führt zu unverhältnismäßig hohen Kosten.

Aus der US-A-4, 482, 481 ist ein Verfahren bekannt, mit dem eine radioaktive Abfallösung behandelt werden kann. Dazu wird der zu entsorgenden Abfallösung Natriumsilikatpulver beigemischt. Dieses Pulver ist ein fester Stoff. Da das feste Silikatpulver nur dann wirksam eingesetzt werden kann, wenn es aufgeschmolzen wird, muß zur Durchführung des bekannten Verfahrens am Entstehungsort der radioaktiven Abfallösung ein Schmelzofen bereitstehen. Nur dort kann die in der US-A-4, 482, 481 genannte Temperatur (600 °C) erreicht werden.

In einem solchen Schmelzofen entweichen aus der sich bildenden Schmelze Gase, die nicht in die Atmosphäre abgegeben werden dürfen. Folglich ist eine aufwendige Abgasreinigung erforderlich.

Erst nach der geschilderten Behandlung kann die dann verfestigte Abfallösung transportiert werden.

Aus der FR -A- 2 343 316 ist ein anderes Verfahren zum Verfestigen radioaktiver Abfallösungen bekannt. Bei diesem Verfahren wird eine Substanz eingesetzt, die eine Glasbildung möglich macht. Sowohl das Denitrieren, als auch das Kalzinieren und das Verglasen finden jedoch am gleichen Ort statt. Es ist daher nicht erforderlich, ein transportierbares Zwischenprodukt zu erzeugen.

Aus der FR -A- 2 344 934 ist ebenfalls ein Verfahren zur Verfestigung einer radioaktiven Abfallösung bekannt. Dabei wird in einem ersten Verfahrensschritt eine feste, erdähnliche Substanz der Abfallösung beigemischt. Zur Bildung eines Kalzinates ist dabei oder unmittelbar danach eine Erwärmung auf ca. 450°C erforderlich. Die dabei entstehenden Abgase müssen gereinigt werden. Das Kalzinat kann verglast werden. Die Verglasung erfolgt beim Bekannten jedoch am gleichen Ort wie auch das Kalzinieren. Es ist kein Transport vorgesehen.

Der Erfindung lag die Aufgabe zugrunde, ein Verfahren und eine Einrichtung anzugeben, die eine wirtschaftliche, kostengünstige Verarbeitung einer radioaktiven Abfallösung zu einem endlagerungsfähigen Produkt ermöglichen. Dabei sollen am Entstehungsort der Abfallösung keine Abgase entstehen, die nur nach einer Abgasreinigung in die Atmosphäre gelangen dürften und es soll kein Schmelzofen erforderlich sein.

Die Aufgabe, ein geeignetes Verfahren anzugeben, wird gemäß der Erfindung durch ein Verfahren gelöst, wobei die Abfallösung an ihrem Entstehungsort kalziniert oder getrocknet wird, wobei vor oder nach dem Kalzinieren oder Trocknen ein wasserlösliches, mineralisches Additiv zugegeben wird, wobei die kalzinierte oder getrocknete Lösung mit dem Additiv dann zu einer zentralen Verglasungsanlage transportiert wird, die vom Entstehungsort der Abfallösung räumlich entfernt ist, und wobei die kalzinierte oder getrocknete Lösung mit dem Additiv dort verglast wird.

Mit dem Verfahren wird der Vorteil erzielt, daß am Entstehungsort nur wenige Verfahrensschritte ausgeführt werden müssen. Darüber hinaus sind am Entstehungsort der Abfallösung, bedingt dadurch, daß ein wasserlösliches, mineralisches Additiv verwendet wird, weder eine Anlage, die hohe Temperaturen erzeugt, noch eine Abgasreinigungsanlage erforderlich. Trotzdem wird vorteilhafterweise ein transportierbares Zwischenprodukt erzeugt, das in einer zentralen Verglasungsanlage weiterverarbeitet werden kann.

Ein wesentlicher Teil der Behandlung der radioaktiven Abfalllösung erfolgt nicht am Entstehungsort der Abfallösung, sondern in der zentralen Anlage, zu der von verschiedenen Orten her Material angeliefert wird. Mit dem Verfahren nach der Erfindung ist gewährleistet, daß die Abfallösung am Entstehungsort transportfähig gemacht wird. Eine weitere Verarbeitung ist am Entstehungsort nicht vorgesehen. Das transportfähige Material wird dann zur zentralen Verglasungsanlage gebracht. Damit wird der Vorteil erzielt, daß nur eine einzige Verglasungsanlage vorhanden sein muß, wenn an verschiedenen Orten radioaktive Abfallösungen anfallen. Es brauchen vorteilhafterweise nicht mehrere kleine Verglasungsanlagen gebaut zu werden. Die Errichtung einer großen zentralen Verglasungsanlage ist wirtschaftlich vorteilhaft und kostengünstig.

Durch die Verarbeitung am Entstehungsort wird ein festes Produkt zur Verfügung gestellt, das mit üblichen Maßnahmen transportiert werden kann. Solche üblichen Maßnahmen sind vom Transport fester radioaktiver Stoffe, beispielsweise vom Transport von abgebrannten Brennelementen oder Mischoxid (MOX)-Pulvern, bekannt. Die thermische und mechanische Stabilität des Produktes sowie seine Strahlenbeständigkeit machen einen genehmigungsfähigen Transport möglich. Darüber hinaus ist die chemische Zusammensetzung des zu transportierenden Produktes derart, daß später eine Verglasung in der Verglasungsanlage problemlos durchgeführt werden kann.

Falls die zu beseitigende Abfallösung eine salpetersaure radioaktive Abfallösung ist, wird diese an ihrem Entstehungsort zunächst denitriert. Das Denitrieren und das anschließende Kalzinieren kann in einem Verfahrensschritt oder in zwei getrennten Verfahrensschritten erfolgen. Anfallendes Kalzinat wird zur Weiterbearbeitung abtransportiert. Die Abfallösung kann vor dem Kalzinieren getrocknet, z.B. teilweise eingedampft werden.

Die Denitrierung kann thermisch, z.B. in einem Drehrohrkalzinator, oder chemisch, z.B. durch Zugabe von Formaldehyd, erfolgen. Für den Kalzinierungsprozeß steht dann ein denitriertes Produkt zur Verfügung.

Die Denitrierung dient der Volumenreduzierung und der Erzielung chemisch stabiler Verbindungen, die im wesentlichen Oxide sind.

Die Abfallösung wird beispielsweise in einem Drehrohrkalzinator oder in einem Walzentrockner kalziniert. Der Drehrohrkalzinator kann dabei sowohl zum Denitrieren als auch zum Kalzinieren dienen. Es können auch zum Denitrieren und zum Kalzinieren geeignete andere Apparaturen eingesetzt werden.

Das vor oder nach dem Kalzinieren oder Trocknen zugegebene wasserlösliche, mineralische Additiv wird beispielsweise so ausgewählt, daß es ein für einen späteren Verglasungsprozeß notwendiger Zuschlagsstoff ist. Man benötigt dann beim Verglasen entsprechend weniger andere Zuschlagsstoffe.

Ein geeignetes Additiv ist beispielsweise Wasserglas in einer speziellen, mit dem Verglasungsprozeß verträglichen Zusammensetzung. Die Zusammensetzung hängt von der Art des vorgesehenen Verglasungsprozesses ab. Der mineralische Zuschlag ermöglicht die Bindung der beim Kalzinieren im allgemeinen staubförmig anfallenden Partikel sowie deren weitere Kompaktierung in Form von Pellets oder Granulat. Hierdurch wird eine weitere Verbesserung der Transportsicherheit und der Handhabungsmöglichkeit des Produktes erzielt.

Die Aufgabe, eine geeignete Einrichtung zur Behandlung einer radioaktiven Abfallösung anzugeben, wird gemäß der Erfindung dadurch gelöst, daß einem Übergabebehälter oder einer Beschickungsvorrichtung ein Drehrohrkalzinator oder ein Walzentrockner nachgeschaltet sind, die eine Zuleitung für die Abfallösung, eine Ableitung für Kalzinat und eine Gasableitung aufweisen, daß die Zuleitung für die Abfallösung und/oder die Ableitung für Kalzinat mit einer Zuleitung für ein wasserlösliches, mineralisches Additiv in Verbindung stehen und daß der Ableitung für Kalzinat Endbehälter nachgeordnet sind zum Transport des Kalzinats in eine zentrale Verglasungsanlage.

Mit einer solchen Einrichtung wird eine radioaktive Abfallösung in vorteilhafter Weise transportfähig gemacht. Dabei fallen am Entstehungsort der radioaktiven Abfallösung keine Abgase an, die mit aufwendigen Mitteln entsorgt werden müßten.

Ein lagerfähiges Material wird nicht am Entstehungsort, sondern erst nach einem Transport des Kalzinats in einer zentralen Anlage bereitgestellt. Man kommt folglich am Entstehungsort mit einer relativ kleinen und damit kostengünstig zu erstellenden Anlage aus. Eine radioaktive Abfallösung wird am Entstehungsort nur soweit behandelt, daß problemlos zu transportierendes und in der Verglasungsanlage zu verarbeitendes Material entsteht. In der zentral angeordneten Verglasungsanlage wird Material, das von verschiedenen Entstehungsorten stammt, verarbeitet. Die Veglasungsanlage kann daher relativ groß dimensioniert sein. Sie steht anstelle zahlreicher kleiner Anlagen und ist daher relativ kostengünstig zu erstellen.

Dadurch, daß das radioaktive Material am Entstehungsort lediglich transportfähig gemacht wird und dann in der zentralen Anlage lagerfähig gemacht wird, kann die Entsorgung der radioaktiven Abfallösungen besonders wirtschaftlich durchgeführt werden.

Dadurch, daß in den Drehrohrkalzinator oder Walzentrockner über eine geeignete Zuleitung ein wasserlösliches mineralisches Additiv eingespeist wird, ist zum Kalzinieren der Abfallösung kein Schmelzofen erforderlich. Darüber hinaus fallen beim Kalzinieren keine Abgase an, die den Einsatz einer aufwendigen Abgasreinigungsanlage erforderlich machen würden.

Das mineralische Additiv dient auch zur weiteren Verfestigung der Abfallösung und ist darüber hinaus ein notwendiger Bestandteil beim späteren Verglasungsprozeß.

In einem Drehrohrkalzinator oder in einem Walzentrockner erfolgt die Kalzinierung. Dort kann aber auch eine Denitrierung durchgeführt werden.

Zur Denitrierung können jedoch der Übergabebehälter oder die Beschickungsvorrichtung auch mit einem Denitrator verbunden sein, der eine Zuleitung für einen das Denitrieren bewirkenden Stoff, eine Ableitung für die denitrierte Abfallösung und eine Gasableitung aufweist. Die Ableitung für die denitrierte Abfallösung ist dann mit dem Drehrohrkalzinator oder mit dem Walzentrockner zur Durchführung des Kalzinierens verbunden. Dabei wird ein Kalzinat gebildet. Ein geeigneter Stoff zum chemischen Denitrieren ist Formaldehyd.

Der geschilderten Einrichtung kann eine Granuliereinrichtung oder eine Pelletiereinrichtung nachgeschaltet sein, in denen das Kalzinat in eine transportfähige Form gebracht wird.

Mit dem Verfahren und mit der Einrichtung nach der Erfindung wird der Vorteil erzielt, daß ohne dem Einsatz eines Schmelzofens und ohne daß Abgase anfallen, die den Einsatz einer Abgasreinigungsanlage erforderlich machen würden, aus einer radioaktiven Abfallösung ein Zwischenprodukt hergestellt wird, das in fester Form vorliegt und daher gefahrlos transportiert werden kann, was den Aufbau vieler dezentraler Verglasungsanlagen erübrigt.

Die Erfindung wird anhand der Zeichnung näher erläutert:
- FIG 1: zeigt den Ablauf des Verfahrens zur Behandlung einer radioaktiven Abfallösung;
- FIG 2: zeigt eine Variante einer Einrichtung zur Behandlung einer radioaktiven Abfallösung mit einem Drehrohrkalzinator;
- FIG 3: zeigt eine andere Variante mit einem Denitrator und einem Walzentrockner.

Figur 1 zeigt den Verfahrensablauf schematisch. Von einem Lager, in dem eine radioaktive Lösung gelagert 1 wird, wird diese in einen Dosierbehälter übergeben 2 und von dort dosiert 3 abgegeben. Von dort aus gibt es zwei Varianten. Nach der ersten Variante erfolgt in einem Arbeitsschritt das Kalzinieren und das thermische Denitrieren 4. Danach erfolgt die Zugabe mineralischer Additive 5 und anschließend das Granulieren und/oder Pelletieren 6. Gemäß der gestrichelten Linie kann auch das Granulieren und/oder Pelletieren 6 unmittelbar auf das Kalzinieren und das thermische Denitrieren 4 folgen. Nach dem Granulieren und/oder Pelletrieren 6 erfolgt das Portionieren und Bilanzieren 7. Gemäß der zweiten Variante wird die dosiert 3 abgegebene Lösung zunächst vorverdampft 8 oder getrocknet. Darauf folgt ein chemisches Denitrieren 9. Anschließend werden mineralische Additive zugegeben 10 und schließlich erfolgt das Kalzinieren 11. Die Zugabe 10 mineralischer Additive kann auch entfallen. Falls ein Denitrieren 9 nicht erforderlich ist, kann auch dieser Schritt wegfallen. Beispielsweise kann nach der gestrichelten Linie auf das Vorverdampfen 8 sofort das Kalzinieren 11 folgen. Anschließend erfolgt wie bei der ersten Variante das Portionieren und Bilanzieren 7. Es kann auch bei dieser Variante ein Granulieren und/oder Pelletieren vorgesehen sein. Anschließend wird das gewonnene Kalzinat in Kleinbehälter verpackt 12. Diese Kleinbehälter werden dekontaminiert 13 und in Endbehälter verpackt 14. Schließlich erfolgt das Beladen 15 von Transportbehältern, die von Fahrzeugen abtransportiert 45 und zu einer räumlich entfernten Anlage gebracht werden, wo das Kalzinat verglast 46 wird.

Nach Figur 2 wird eine radioaktive Abfallösung a von ihrem Entstehungsort oder aus einem Lagerbehälter in einen Übergabebehälter 16 eingespeist. Von dort gelangt sie in einen Drehrohrkalzinator 17, in dem sie denitriert und kalziniert wird. Die Einspeisung der Lösung erfolgt über eine Zuleitung 17A und eine Eintragsvorrichtung 17a. Das trockene Kalzinat gelangt in eine Austragsvorrichtung 17b, in die über eine Zuleitung 18 mineralische Additive, z.B. Wasserglas, eingespeist werden. Das mit den Additiven vermischte Kalzinat gelangt über eine Ableitung 17B und eine Granulier- oder Pelletiervorrichtung 19 in Zwischenbehälter 20, von denen es zum Abtransport in Endbehälter 20a abgegeben wird. Diese Endbehälter 20a werden zu einer räumlich entfernten Verglasungsanlage 47 gebracht.

Die Verglasungsanlage 47 wird von mehreren Orten aus beliefert. Der Transport der Endbehälter 20a kann über eine Entfernung von mehreren hundert Kilometern erfolgen. Dazu kann beispielsweise ein Lastkraftwagen dienen.

Vom Drehrohrkalzinator 17 geht auch eine Gasableitung 21 aus, die über einen Gaswäscher 22 zu einem Kondensator 23 führt. Waschlösungen, die im Gaswäscher 22 benötigt werden, sind in einem Kreislauf 48 über einen Depotbehälter 24 geführt. Dieser ist zur Abgabe von überschüssiger Waschlösung über eine Leitung mit dem Übergabebehälter 16 verbunden. Der Kondensator 23 hat eine Gasableitung 49 und eine Flüssigkeitsableitung 50. Die Gasableitung 49 steht über eine Abgasreinigungsanlage 25 mit einem Kamin 26 in Verbindung. Die Flüssigkeitsableitung 50 steht mit einer Konditionierungsanlage 27 in Verbindung. Mit dieser ist auch eine Flüssigkeitsableitung 51 der Abgasreinigungsanlage 25 verbunden.

Nach Figur 3 steht ein Übergabebehälter 28 für die radioaktive Lösung a über Vorverdampfer 29 mit einem Denitrator 30 in Verbindung. Dieser weist eine Zuleitung 31 für einen Denitrierstoff, beispielsweise für Formaldehyd, auf. Eine Ableitung 32 des Denitrators 30 führt in einen Mischtank 33. Gasableitungen 52, 53 der Vorverdampfer 29 und des Denitrators 30 führen über einen Kondensator 34 in einen Kondensatbehälter 35. Dort werden Flüssigkeiten durch eine Leitung 54 zur Weiterbehandlung in einen Tank 43 abgeschieden. Gase gelangen durch eine Leitung 55 vom Kondensatbehälter 35 über eine Abgasreinigungsanlage 36 in einen Kamin 37. Der Mischtank 33 weist eine Zuleitung 38 für Additive, beispielsweise für Wasserglas, auf. Vom Mischtank 33 geht eine Zuleitung 39A zu einem Walzentrockner 39. Dort erfolgt die Kalzinierung. Das dort gebildete Kalzinat gelangt über eine Ableitung 39B in eine Granulier- oder Pelletiervorrichtung 40 und von dort in die Zwischenbehälter 41 und in die Endbehälter 41a für den Abtransport. Diese Endbehälter 41a werden zu einer räumlich entfernten Verglasungsanlage 56 gebracht. Die Verglasungsanlage 56 wird von mehreren Orten aus beliefert. Der Transport der Endbehälter 41a kann über eine Entfernung von mehreren hundert Kilometern erfolgen. Dazu kann z.B. ein Lastkraftwagen dienen. Vom Walzentrockner 39 geht eine Gasableitung 44 aus, die mit der Abgasreinigungsanlage 36 und damit mit dem Kamin 37 verbunden ist. Der Walzentrockner 39 kann mit einem Kühlkreislauf 42 verbunden sein.

## Patentansprüche

1. Verfahren zur Behandlung einer radioaktiven, insbesondere einer hochradioaktiven Abfallösung (a), wobei die Abfallösung (a) an ihrem Entstehungsort kalziniert (4, 11) oder getrocknet (8) wird, wobei vor oder nach dem Kalzinieren oder Trocknen ein wasserlösliches, mineralisches Additiv (5, 10) zugegeben wird, wobei die kalzinierte oder getrocknete Lösung mit dem Additiv (5, 10) dann zu einer zentralen Verglasungsanlage (47, 56) transportiert (45) wird, die vom Entstehungsort der Abfallösung (a) räumlich entfernt ist, und wobei die kalzinierte oder getrocknete Lösung mit dem Additiv (5, 10) dort verglast wird (46).

2. Verfahren nach Anspruch 1 zur Behandlung einer salpetersauren, radioaktiven Abfallösung,
**dadurch gekennzeichnet,** daß die Abfalllösung an ihrem Entstehungsort zunächst denitriert (4, 9) und dann kalziniert wird (4, 11).

3. Verfahren nach einem der Ansprüche 1 oder 2,
**dadurch gekennzeichnet,** daß die Abfalllösung getrocknet und kalziniert (4, 11) wird.

4. Verfahren nach Anspruch 2,
**dadurch gekennzeichnet,** daß die Abfalllösung thermisch denitriert (4) wird.

5. Verfahren nach Anspruch 4,
**dadurch gekennzeichnet,** daß die Abfalllösung in einem Drehrohrkalzinator (17) denitriert wird (4).

6. Verfahren nach Anspruch 2,
**dadurch gekennzeichnet,** daß die Abfalllösung chemisch denitriert (9) wird.

7. Verfahren nach Anspruch 6,
**dadurch gekennzeichnet,** daß die Abfalllösung durch Zugabe von Formaldehyd denitriert (9) wird.

8. Verfahren nach einem der Ansprüche 1 bis 7,
**dadurch gekennzeichnet,** daß die Abfalllösung in einem Drehrohrkalzinator (17) kalziniert (4, 11) wird.

9. Verfahren nach einem der Ansprüche 1 bis 7,
**dadurch gekennzeichnet,** daß die Abfalllösung in einem Walzentrockner (39) kalziniert (4, 11) wird.

10. Verfahren nach einem der Ansprüche 1 bis 9,
**dadurch gekennzeichnet,** daß als mineralisches Additiv ein für einen Verglasungsprozeß notwendiger Zuschlagsstoff zugegeben wird (5, 10).

11. Verfahren nach Anspruch 10,
**dadurch gekennzeichnet,** daß als Additiv Wasserglas zugegeben wird (5, 10).

12. Verfahren nach einem der Ansprüche 1 bis 11,
**dadurch gekennzeichnet,** daß das nach dem Kalzinieren (4) verbleibende Kalzinat granuliert oder zu Pellets verpreßt wird (6).

13. Einrichtung zur Behandlung einer radioaktiven Abfallösung,
**dadurch gekennzeichnet,** daß einem Übergabebehälter (16; 28) oder einer Beschickungsvorrichtung ein Drehrohrkalzinator (17) oder ein Walzentrockner (39) nachgeschaltet ist, die eine Zuleitung (17A; 39A) für die Abfallösung, eine Ableitung (17 B; 39B) für Kalzinat und eine Gasableitung (21; 44) aufweisen, daß die Zuleitung (17A; 39A) für die Abfallösung und/oder die Ableitung (17B; 39B) für Kalzinat mit einer Zuleitung (38; 18) für ein wasserlösliches, mineralisches Additiv in Verbindung stehen und daß der Ableitung (17B; 39B) für Kalzinat Endbehälter (20a; 41a) nachgeordnet sind zum Transport des Kalzinats in eine zentrale Verglasungsanlage (47; 56).

14. Einrichtung nach Anspruch 13,
**dadurch gekennzeichnet,** daß der Übergabebehälter (16; 28) oder die Beschickungsvorrichtung mit einem Denitrator (30) verbunden sind, der eine Zuleitung (31) für einen das Denitrieren bewirkenden Stoff, eine Ableitung (32) für die denitrierte Abfallösung und eine Gasableitung aufweist und daß die Ableitung (32) für die denitrierte Abfallösung mit dem Drehrohrkalzinator (17) oder mit dem Walzentrockner (39) verbunden ist.

## Claims

1. Method for treating a radioactive, in particular a highly radioactive, waste solution (a), wherein the waste solution (a) is calcined (4, 11) or is dried (8) at its site of origin, wherein before or after the calcination or drying a water-soluble, mineral additive (5, 10) is added, wherein the calcined or dried solution with the additive (5, 10) is then transported (45) to a central vitrification plant (47, 56) at a location distant from the site of origin of the waste solution (a), and wherein the calcined or dried solution with the additive (5, 10) is vitrified (46) at the vitrification plant.

2. Method according to claim 1 for treating a nitric acidic, radioactive waste solution, characterised in that the waste solution is first denitrated (4, 9) at its site of origin and is then calcined (4, 11).

3. Method according to one of the claims 1 or 2, characterised in that the waste solution is dried and calcined (4, 11).

4. Method according to claim 2, characterised in that the waste solution is thermally denitrated (4).

5. Method according to claim 4, characterised in that the waste solution is denitrated (4) in a rotary calcining kiln (17).

6. Method according to claim 2, characterised in that the waste solution is chemically denitrated (9).

7. Method according to claim 6, characterised in that the waste solution is denitrated (9) by the addition of formaldehyde.

8. Method according to one of the claims 1 to 7, characterised in that the waste solution is calcined (4, 11) in a rotary calcining kiln (17).

9. Method according to one of the claims 1 to 7, characterised in that the waste solution is calcined (4, 11) in a drum dryer (39).

10. Method according to one of the claims 1 to 9, characterised in that a flux necessary for a vitrification process is added (5, 10) as the mineral additive.

11. Method according to claim 10, characterised in that water glass is added (5, 10) as the additive.

12. Method according to one of the claims 1 to 11, characterised in that the calcinate, which remains after the calcination (4), is granulated or compacted into pellets (6).

13. Device for treating a radioactive waste solution, characterised in that connected downstream of a transfer container (16; 28) or a supply apparatus there is a rotary calcining kiln (17) or a drum dryer (39) which have a feed line (17A; 39A) for the waste solution, a discharge line (17B; 39B) for calcinate and a gas discharge line (21; 44), in that the feed line (17A; 39A) for the waste solution and/or the discharge line (17B; 39B) for calcinate communicate with a feed line (38; 18) for a water-soluble, mineral additive, and in that arranged downstream of the discharge line (17B; 39B) for calcinate there are final containers (20a; 41a) for transporting the calcinate to a central vitrification plant (47; 56).

14. Device according to claim 13, characterised in that the transfer container (16; 28) or the supply apparatus are connected to a denitrator (30) which has a feed line (31) for a substance effecting the denitration, a discharge line (32) for the denitrated waste solution and a gas discharge line, and in that the discharge line (32) for the denitrated waste solution is connected to the rotary calcining kiln (17) or to the drum dryer (39).

## Revendications

1. Procédé de traitement d'une solution résiduaire (a) radioactive, en particulier fortement radioactive, selon lequel la solution résiduaire (a) est calcinée (4, 11) ou séchée (8) sur son lieu de production, un additif (5, 10) minéral soluble dans l'eau étant ajouté avant ou après la calcination ou le séchage, la solution calcinée ou séchée comportant l'additif (5, 10) étant ensuite transportée (45) vers un centre de vitrification (47, 56) qui est éloigné du lieu de production de la solution résiduaire (a), et la solution calcinée ou séchée comportant l'additif (5, 10) y étant vitrifiée (46).

2. Procédé selon la revendication 1 pour le traitement d'une solution résiduaire d'acide nitreux radioactive, caractérisé en ce que la solution résiduaire est d'abord dénitrifiée (4, 9) sur son lieu de production et ensuite calcinée (4, 11).

3. Procédé selon l'une des revendications 1 ou 2, caractérisé en ce que la solution résiduaire est séchée et calcinée (4, 11).

4. Procédé selon la revendication 2, caractérisé en ce que la solution résiduaire est dénitrifiée thermiquement (4).

5. Procédé selon la revendication 4, caractérisé en ce que la solution résiduaire est dénitrifiée (4) dans un four tubulaire rotatif de calcination (17).

6. Procédé selon la revendication 2, caractérisé en ce que la solution résiduaire est dénitrifiée chimiquement (9).

7. Procédé selon la revendication 6, caractérisé en ce que la solution résiduaire est dénitrifiée (9) par addition de formaldéhyde.

8. Procédé selon l'une des revendications 1 à 7, caractérisé en ce que la solution résiduaire est calcinée (4, 11) dans un four tubulaire rotatif de calcination (17).

9. Procédé selon l'une des revendications 1 à 7, caractérisé en ce que la solution résiduaire est calcinée (4, 11) dans un sécheur à tambour (39).

10. Procédé selon l'une des revendications 1 à 9, caractérisé en ce que l'on ajoute (5, 10) comme additif minéral une matière de charge nécessaire au processus de vitrification.

11. Procédé selon la revendication 10, caractérisé en que l'on ajoute (5, 10) comme additif du verre soluble.

12. Procédé selon l'une des revendications 1 à 11, caractérisé en que le produit résiduel après la calcination (4) est granulé ou transformé par compression en boulettes (6).

13. Dispositif de traitement d'une solution résiduaire radioactive, caractérisé en ce qu'en aval d'un récipient de transfert (16; 28) ou d'un dispositif d'alimentation est monté un four tubulaire rotatif de calcination (17) ou un sécheur à tambour (39), lesquels comportent une conduite d'amenée (17A; 39A) pour la solution résiduaire, une dérivation (17B; 39B) pour le produit de calcination et une dérivation de gaz (21; 44), en ce que la conduite d'amenée (17A; 39A) pour la solution résiduaire et/ou la dérivation (17B; 39B) pour le produit de calcination communiquent avec une conduite d'amenée (38; 18) pour un additif minéral soluble dans l'eau et en ce qu'en aval de la dérivation (17B; 39B) pour le produit de calcination sont montés des récipients terminaux (20a; 41a) permettant de transporter le produit de calcination dans un centre de vitrification (47; 56).

14. Dispositif selon la revendication 13, caractérisé en ce que le récipient de transfert (16; 28) ou le dispositif d'alimentation sont reliés à un dénitrificateur (30), lequel comporte une conduite d'amenée (31) pour une matière provoquant la dénitrification, une dérivation (32) pour la solution résiduaire dénitrifiée et une dérivation de gaz, et en ce que la dérivation (32) pour la solution résiduaire dénitrifiée est reliée au four tubulaire rotatif de calcination (17) ou au sécheur à tambour (39).
